# EUROPÄISCHE PATENTANMELDUNG

(11) **EP 0 516 253 A1**
(43) Veröffentlichungstag der Anmeldung: **02.12.1992**
(21) Anmeldenummer: 92250109.3
(22) Anmeldetag: 07.05.1992
(51) Int. Cl.: A41D 13/10

(54) **Handschutz für Kampfsportarten**

(30) Priorität: 28.05.1991 DE 9106656 U
(71) Anmelder: Brückner, Georg F., D-10713 Berlin (DE)
(72) Erfinder: Brückner, Georg F., D-10713 Berlin (DE)
(74) Vertreter: Pfenning, Meinig & Partner

(57) **Zusammenfassung**

Der Handschutz für Kampfsportler besteht aus einer Hülle aus flexiblem Material und einem von dieser eingeschlossenen Formteil (1) aus elastischem Material. Dieses ist einteilig ausgebildet und weist einen Handbereich (2) auf, welcher von der Hülle eingefaßt den Handrücken und das Handgelenk bis in den angrenzenden Unterarmbereich überdeckt und das Handgelenk sowie den Unterarmbereich rohrförmig umschließt.

## Beschreibung

Die Erfindung betrifft einen Handschutz für Kampfsportler aus einer Hülle aus flexiblem Material und einem von dieser eingeschlossenen Formteil aus elastischem Material.

Ein derartiger Handschutz ist aus der DE-OS 38 07 307 bekannt.

In eine flexible Hülle wird ein einstückiges Formteil aus Polyurethan-Schaumstoff angeordnet, welches in Querrichtung entsprechend der natürlichen Handwölbung geformt und mit einem Daumenansatz versehen ist.

Diese Lösung hat den Nachteil, daß durch die Gestaltung des Formteils kein ausreichend fester Sitz des Handschutzes gewährleistet wird und insbesondere im Bereich zwischen Handgelenk und Unterarm der Schutz für den Kampfsportler nicht ausreichend ist.

Diese Nachteile sollten gemäß DE-GM 90 06 239.6 dadurch vermieden werden, daß drei verschieden geformte Polsterteile in der Umhüllung angeordnet werden, welche ein festes Umschließen des Handgelenkes ermöglichen.

Nachteilig an dieser Lösung ist, daß zur Aufnahme der drei Teile der Polsterung die Hülle in drei Kammern unterteilt ist, was den Aufwand erhöht und durch die Nähte die Verletzungsgefahr vergrößert.

Ferner wurde mit der EP 0 143 997 ein Handschutz für Sportler bekannt, welcher aus einem einstückigen Formteil aus Polyurethanintegralschaum besteht und keine Hülle besitzt.

Es ist daher die Aufgabe der vorliegenden Erfindung, einen Handschutz für Kampfsportler aus einer Hülle aus flexiblem Material und einer von dieser eingeschlossenen Polsterung aus elastischem Material zu schaffen, welche einen festen Sitz gewährleistet, das Handgelenk fest umschließt, einfach und kostengünstig herzustellen ist sowie Nähte an der Hülle weitgehend vermeidet.

Diese Aufgabe wird erfindungsgemäß gelöst durch die im kennzeichnenden Teil des Anspruchs 1 angegebenen Merkmale im Zusammenwirken mit den Merkmalen aus dem Oberbegriff. Vorteilhafte Weiterbildungen des erfindungsgemäßen Handschutzes ergeben sich aus den Unteransprüchen.

Dadurch, daß das Formteil für die Polsterung einteilig ausgebildet ist und einen Handbereich aufweist, welcher den Handrücken,das Handgelenk sowie den angrenzenden Unterarmbereich überdeckt und das Handgelenk sowie den Unterarmbereich rohrförmig umschließt, erhält man in Verbindung mit einem Klettverschlußband einen sicheren Sitz des Handschutzes an Hand, Handgelenk und Unterarm, wobei das Handgelenk fest umschlossen wird.

Durch die ebenfalls einteilige Ausbildung der Hülle werden zusätzliche Nähte, die stets die Verletzungsgefahr erhöhen, vermieden.

Zweckmäßigerweise ist das aus Polyurethan-Schaumstoff bestehende Formteil für die Polsterung entsprechend der natürlichen Handwölbung bei der Faustausbildung einerseits in Längsrichtung sowie für das rohrförmige Umschließen des Handgelenk- und Unterarmbereiches andererseits in Querrichtung gewölbt ausgebildet. An der Stelle der stärksten Wölbung, welche dem Bereich der hinteren Fingerknöchel entspricht, weist das Formteil eine Verstärkung auf.

In Höhe des Handgelenkes ist zweckmäßigerweise auf der Oberseite des Formteiles eine Vertiefung eingeformt, welche der Aufnahme und Führung des Klettverschlußbandes dient. Zur Halterung der Finger und des Daumens sind an der Innenseite der Hülle entsprechende Taschen angeordnet.

Die Erfindung wird im folgenden anhand eines in den Figuren dargestellten Ausführungsbeispiels näher erläutert. Es zeigen:
- Fig. 1: eine Aufsicht direkt von oben auf das Schaumstofformteil;
- Fig. 2: einen Längsschnitt durch die Mitte des Formteils entlang der Linie II-II in Fig. 1;
- Fig. 3: einen Querschnitt durch das Formteil entlang der Linie III-III in Fig. 2; und
- Fig. 4: eine Seitenansicht des Handschutzes mit Blick auf die Daumenseite.

Wie aus Fig. 1 und 2 ersichtlich ist, weist das einteilige Formteil 1 einen Handbereich 2 auf, welcher den Handrücken und das Handgelenkt bis in den angrenzenden Unterarmbereich überdeckt. Das Handgelenk sowie der Unterarmbereich werden beim fertigen Handschutz durch den Handbereich 2 rohrförmig umschlossen.

Die Breite des Handbereiches 2 des Formteiles 1 ist dabei größer als die Breite des Fingerbereiches 3 des Formteiles 1. Der Handbereich 2 geht in Höhe des Handrückens in den Fingerbereich 3 über. Angrenzend an den Handbereich 2, nebengelagert dem Fingerbereich 3, ist ein Daumenbereich 4 angeordnet.

Im Bereich der Schlagfläche der faustförmigen Hand, d.h. etwa über den Knöcheln und den daran anschließenden Fingergliedern, ist das Formteil 1 zumindest auf das Doppelte der normalen Stärke beispielsweise im Handbereich 2 verstärkt, so daß die Gefahr von Verletzungen der Schlaghand als auch des vom Schlag getroffenen Körperteils stark verringert wird. Als Material für die Polsterung hat sich zu diesem Zweck ein hochdämpfender, offenzelliger Polyurethan-Schaumstoff als sehr vorteilhaft erwiesen.

Wie man insbesondere aus den Fig. 2 und 3 ersieht, weist das Formteil 1 einerseits eine der natürlichen Handwölbung bei der Faustbildung folgende Wölbung in Längsrichtung, andererseits eine der Handquerwölbung folgende Wölbung in Querrichtung auf.Durch die Hülle 6 wird die Querwölbung des Handbereiches 2 des elastischen Formteiles 1 so weit verstärkt (gestrichelte Darstellung in Fig. 3), daß es zu einem rohrförmigen Umschließen des Handgelenk- und Unterarmbereiches kommt. Dieser Zustand wird dann mittels eines Klettverschlußbandes 8 fixiert, indem das lose Ende des Klettverschlußbandes 8 fest um den das Handgelenk und den angrenzenden Unterarmbereich rohrförmig umschließenden Handbereich 2 des Formteils 1 herumgezogen und auf die Gegenseite des Klettverschlußbandes 8 aufgedrückt wird, so daß ein gegen Lockerung gesicherter Verschluß entsteht. Zur Führung und zur Aufnahme des Klettverschlußbandes 8 ist auf der Oberseite des Formteiles 1 im Handbereich 2 in Höhe des Handgelenkes eine rinnenförmige Vertiefung 7 ausgebildet, deren Breite mindestens der des Klettverschlußbandes 8 und deren Tiefe mindestens der doppelten Dicke des Klettverschlußbandes 8 entspricht. Da die Hülle sich der Kontur der Polsterung anpaßt, liegt somit das doppellagige Klettverschlußband 8 auf der Außenseite des Handschutzes, d.h. über dem Formteil 1 in einer Quermulde, derart, daß das Klettverschlußband 8 nicht über die angrenzenden Bereiche der Hülle 6 vorsteht. Hierdurch wird die bei einemaufgesetzten Klettverschlußband aufgrund der offenliegenden Kanten bestehende Gefahr von Schlagverletzungen unterbunden.

Die Hülle 6 des in Fig.4 dargestellten kompletten Handschutzes besteht aus einem flexiblen Material, beispielsweise Leder oder Kunstleder. Das Formteil 1 wird in die vorgefertigte Hülle 6 eingeschoben. Durch die einteilige Ausbildung des Formteils 1 entfallen unnötige Nähte an den Seitenflächen des Handschutzes.

Im angezogenen Zustand umgibt der Handbereich 2 des Formteils 1 den Handrücken, das Handgelenk und den sich anschließenden Teil des Unterarms. Die zur Faust geballte Hand wird auf ihrer Außenseite durch den Fingerbereich 3 des Formteils 1 abgedeckt, während die Innenhandfläche freiliegt. Im vorderen Abschnitt des Fingerbereiches 3 ist auf der Innenseite der Hülle 6 eine Tasche 9 zur Aufnahme der vorderen Fingerglieder angeordnet. Eine analoge, in der Figur nicht dargestellte Tasche befindet sich im vorderen Abschnitt des Bereiches 4, also im Daumenbereich, zur Aufnahme des Daumens.

Aus Fig. 4 zeigt sich insbesondere, daß durch die entsprechende Formgebung des Formteils 1 und der Hülle 6 der fertig konfektionierte Handschutz schon praktisch eine natürliche Fausthaltung darstellt, so daß zusätzliche Vorspannkräfte zum Bilden der Faust kaum aufgewandt werden müssen. Jedoch kann durch entsprechende Fingerbewegungen die Wölbung des Formteiles 1 mühelos verändert werden.

## Patentansprüche

1. Handschutz für Kampfsportler aus einer Hülle aus flexiblem Material und einem von dieser eingeschlossenen Formteil aus elastischem Material,
**dadurch gekennzeichnet,**
daß das Formteil (1) einteilig ausgebildet ist und einen Handbereich (2) aufweist, welcher den Handrücken und das Handgelenk bis in den angrenzenden Unterarmbereich überdeckt und das Handgelenk sowie den Unterarmbereich rohrförmig umschließt.

2. Handschutz nach Anspruch 1, dadurch gekennzeichnet, daß die Breite des Handbereiches (2) des Formteiles (1) größer ist als die Breite des Fingerbereiches (3) des Formteils (1).

3. Handschutz nach Anspruch 1 und 2, dadurch gekennzeichnet, daß der Handbereich (2) des Formteils (1) in Höhe des Handrückens in den Fingerbereich (3) des Formteils (1) übergeht.

4. Handschutz nach Anspruch 1, dadurch gekennzeichnet, daß seitlich des Fingerbereichs (3) des Formteils (1) ein Daumenbereich (4) angeformt ist.

5. Handschutz nach einem der Ansprüche 1 bis 4, dadurch gekennzeichnet, daß das Formteil (1) aus Polyurethan-Schaumstoff besteht.

6. Handschutz nach einem der Ansprüche 1 bis 5, dadurch gekennzeichnet, daß das Formteil (1) entsprechend der natürlichen Handwölbung bei der Faustbildung einerseits in Längsrichtung sowie zum rohrförmigen Umschließen des Handgelenk- und Unterarmbereiches andererseits in Querrichtung gewölbt ausgebildet ist.

7. Handschutz nach Anspruch 1 und 6, dadurch gekennzeichnet, daß das Formteil (1) im Bereich der hinteren Fingerknöchel die stärkste Wölbung aufweist und hier auf ein Mehrfaches der normalen Formteilstärke verstärkt ist.

8. Handschutz nach Anspruch 1, dadurch gekennzeichnet, daß die Hülle (6) zur Aufnahme des Formteils (1) aus Leder oder Kunstleder besteht und einteilig ausgebildet ist.

9. Handschutz nach Anspruch 1 und 8, dadurch gekennzeichnet, daß der Verschluß des Handschutzes im Handbereich (2) durch ein das Handgelenk umgreifendes, außen über die Hülle (6) geführtes Klettverschlußband (8) realisiert wird.

10. Handschutz nach Anspruch 1 und 5, dadurch gekennzeichnet, daß auf der Oberseite des Formteils (1) im Handbereich (2) in Höhe des Handgelenkes eine Vertiefung (7) ausgebildet ist, welche der Aufnahme und Führung des Klettverschlußbandes (8) dient.

11. Handschutz nach Anspruch 8, dadurch gekennzeichnet, daß auf der Innenseite der Hülle (6) im Bereich der vorderen Fingerglieder eine diese aufnehmende Tasche (9) ausgebildet ist.

12. Handschutz nach Anspruch 8, dadurch gekennzeichnet, daß auf der Innenseite der Hülle (6) im Bereich des vorderen Daumengliedes eine dieses aufnehmende Tasche ausgebildet ist.
